# EUROPÄISCHE PATENTSCHRIFT

(11) **EP 0 307 352 B1**
(45) Veröffentlichungstag und Bekanntmachung des Hinweises auf die Patenterteilung: **20.04.1994**
(21) Anmeldenummer: 88810523.6
(22) Anmeldetag: 29.07.1988
(51) Int. Cl.: A61J 1/03, B65D 77/24

(54) **Arzneimittelbehältnis**
Container for medicaments
Emballage pour médicaments

(30) Priorität: 07.08.1987 GB 8718797
(43) Veröffentlichungstag der Anmeldung: 15.03.1989
(73) Patentinhaber: CIBA-GEIGY AG, 4002 Basel (CH)
(72) Erfinder: Dixon, Eileen, Upper Beeding West Sussex (GB); Bänziger, Robert, CH-5442 Fislisbach (CH); Hildenbrand, René, F-68220 Leymen (FR)
(74) Vertreter: Sharman, Thomas

(56) Entgegenhaltungen:
- EP-A- 0 210 820
- CH-A- 516 450
- DE-A- 1 803 236
- DE-A- 2 516 720
- DE-A- 2 714 420
- GB-A- 689 631
- US-A- 1 474 248

## Beschreibung

Die Erfindung betrifft ein Arzneimittelbehältnis, insbesondere ein solches für transdermale Pflaster und andere Einzelsdosis-Darreichungsformen.

Transdermale Pflaster sind bekanntlich Darreichungsformen, die Medikamente langsam und konstant durch die Haut hindurch freisetzen. Ein solches bekanntes Pflaster enthält ein Oestrogen wie z.B. in der GB-A-2 093 694 beschrieben ist. Es liefert Oestrogen transdermal unter Umgehung der Leber, d.h. der "First-Pass"-Effekt des Lebermetabolismus wird vermieden. Vorzugsweise sollten Patienten, die solche Pflaster benutzen, zur gleichen Zeit Tabletten mit einem Gestagen einnehmen. Zum Beispiel kann der Patient während einer Periode von 28 Tagen 8 Pflaster und 12 Tabletten benötigten. Wenn Tabletten und Pflaster getrennt geliefert werden, ist es schwer, sich zu erinnern und zu wissen, wann ein neues Pflaster und wann eine Tablette einzunehmen ist.

Durch die Erfindung soll ein Behältnis geschaffen werden, welches dem Patienten die Sicherstellung der "synchronen" Behandlung mit Pflastern und die Einnahme von z.B. Tabletten erleichtert.

Diese Aufgabe wird erfindungsgemäss durch die Ausbildung des Behältnisses gemäss Patentanspruch 1 gelöst. Ausser Tabletten sind unter EinzeldosisDarreichungsformen u.a. Kapseln aus harter oder flexibler Gelatine, Ampullen, Zäpfchen etc. zu verstehen.

Eine Vielzahl von Blisterpackungen oder Schachteln sind in den Patentschriften GB-A-689 631, DE-A-1 803 236, US-A- 1,474,248, DE-A-2 516 720, DE-A-2 714 420, CH-A-516 450, und EP-A-210 820 beschrieben. Keine dieser Patentschriften offenbart die Kombination einer Blisterpackung mit einer Tasche für transdermale Pflaster.

In der DE-A-27 14 420 ist ein zusammenfaltbares einteiliges Arzneimittelbehältnis beschrieben, welches zwei Plätze für Arzneimittel ein und derselben Arzneimittel-Darreichungsform aufweist. Beide Plätze sind zur Aufnahme von Pillen, insbesondere von Tagesdosen eines Antikonzeptionsmittels für den Mann und für die Frau getrennt, ausgebildet. Im zusammengefalteten Zustand ist das Behältnis an seinen beiden Längsenden offen ausgebildet, so dass sich auch der Raum zwischen den beiden Plätzen für die Pillen nicht für die sichere Aufnahme einer anderen Arzneimittel-Darreichungsform eignet, da diese durch die Oeffnungen aus dem Behältnis fallen würde.

Im folgenden wird die Erfindung anhand eines in den Figuren dargestellten Ausführungsbeispiels in Form einer Schachtel näher erläutert; es zeigen
Fig. 1a einen Zuschnitt der Schachtel in Aufsicht,
Fig. 1b eine Durchdrückpackung in perspektivischer Darstellung,
Fig. 2 eine perspektivische Darstellung der offenen Schachtel und
Fig. 3 eine perspektivische Darstellung der geschlossenen Schachtel.

Die Schachtel der Fig. 2 bzw. 3 wird aus dem in Fig. 1a dargestellten "Zuschnitt" und der in Fig. 1b gezeigten Durchdrückpackung 41 gebildet. Hierzu wird der Zuschnitt um die durch strich-punktierte Linien angedeuteten Falze entsprechend gefaltet.

Vor der Zusammenfaltung der Teile 32 und 34 um die Falzlinie 33 wird die Durchdrückpackung 41 der Fig. 1b zwischengelegt. Die Löcher 35 der Teile 32 und 34 sind spiegelbildlich zueinander. Die Tablettenbehältnisse 42 weisen ein mit den Löchern 35 deckungsgleiches Muster auf, so dass die Tablettenbehältnisse und damit die Tabletten genau in die Löcher 35 gesetzt werden können. Nach dem Zusammenfalten werden die Felder 32 und 34 miteinander bzw. mit der zwischengelegten Durchdrückpackung 41 je nach Material verklebt (Karton) oder verschweisst (Kunststoff). Es kann auch eine lösbare Kleb- und/oder Steck-Verbindung gewählt werden, was einen Austausch bzw. Ersatz der (verbrauchten) Durchdrückpackung ermöglicht. Die Packung kann dann für mehrere Behandlungszyklen verwendet werden. Zur Herstellung lösbarer Klebverbindungen werden Klebstoffe verwendet, welche einerseits nur eine begrenzte Haftkraft vermitteln und anderseits ein mehrmaliges Lösen und Zusammenkleben der Teile ermöglichen.

Die Felder 12 und 14 bilden der fertigen Schachtel die Hinter- und die Vorderwand der Tasche 10, die Felder 16 und 18 je eine Seitenwand, das Feld 20 den Boden und die Felder 23 und 36 den Verschlussdeckel. Die Felder 22, 24, 26 und 28 bilden Verbindungslaschen. Das Feld 38 bildet eine Stecklasche.

Zur Formung der Tasche 10 werden zunächst die Laschen 24 und 26 auf die Seitenwandfelder 16 und 18 gefaltet. Danach werden Faltungen um die entsprechenden Falze jeweils im Winkel von 90° (senkrecht zur Ebene des Zuschnitts) nach oben in der Reihenfolge Lasche 28 - Boden 20 - Lasche 22 - Seitenwand 18 - Vorderwand 14 - Seitenwand 16 durchgeführt. Die Laschen 28 und 22 kommen dabei auf die Rückwand zu liegen und werden mit dieser verklebt oder verschweisst. Die beiden Laschen 24 und 26 in der Tasche 10 können jetzt auf den Boden 20 gedrückt werden. Sie verhindern, dass sich zwischen den Seitenwänden 16, 18 und dem Boden 20 ein Spalt bildet.

Die Tasche 10 wird geschlossen, indem das Teil 30 mit den Tablettenbehältnissen 42 auf den Deckel 36 und letzterer anschliessend um 180° nach unten geklappt wird. In dieser Stellung ist der Deckel durch Einschieben der Stecklasche 38 in den Schlitz 40 in seiner Schliesstellung gegen unbeabsichtigtes Oeffnen gesichert.

Die Tasche 10 nimmt die Anzahl von Pflastern auf, die für einen Behandlungszyklus benötigt werden, sowie einen Beipackzettel mit allen nötigen Angaben über die Medikamente sowie deren Einnahme. Der Deckel 36 kann zusätzlich Einnahmehinweise in Kurzform aufgedruckt oder durch eine aufgeklebte Etikette enthalten, die dem Patienten die Synchronisation der Einnahme der medikamente erleichtern, wann z.B. ein Pflaster zu verwenden und wann eine Tablette einzunehmen ist. Diese Art der Verbindung von Information und Behältnis hat den Vorteil, dass sie nicht verloren gehen kann. Zusätzliche Hinweise, wie z.B. 1. Tag, 2. Tag usw. können auch auf dem die Durchdrückpackung tragenden Teil 30 den Tablettenbehältnissen 12 zugeordnet aufgedruckt sein.

## Patentansprüche

1. Arzneimittelbehältnis zur gleichzeitigen Aufnahme von zwei verschiedenen Arzneimitteln, wobei ein Arzneimittel in der Form von Einzeldosen in einer Durchdrückpackung (41) enthalten ist, dadurch gekennzeichnet, daß das Behältnis als Schachtel mit Klappdeckel (36) ausgebildet ist, wobei die Durchdrückpackung (41) an einem mit dem Klappdeckel verbundenen, nach innen klappbaren Teil (30) derart befestigt ist, daß die Einzeldosen aus der Durchdrückpackung leicht entfernt werden können, und daß die Schachtel eine durch den Klappdeckel verschließbare Tasche (10) zur Aufnahme von transdermalen Pflastern bildet.

2. Arzneimittelbehältnis nach Anspruch 1, dadurch gekennzeichnet, dass die Durchdrückpackung (41) (nach Verbrauch) auswechselbar ist.

3. Arzneimittelbehältnis nach Anspruch 1 oder 2, dadurch gekennzeichnet, dass der nach innen klappbare Teil (30) mit der Durchdrückpackung (41) am vorderen freien Rand des Klappdeckels angelenkt ist.

4. Arzneimittelbehältnis einem der Ansprüche 1 bis 3 dadurch gekennzeichnet, dass der nach innen klappbare Teil mit der Durchdrückpackung (41) selbst durch zwei zusammenklappbare Teile (32, 34) gebildet ist, welche Löcher (35) aufweisen, die in einem mit den Einzeldosisbehältnissen (42) der Durchdrückpackung (41) deckungsgleichen "Muster" angeordnet sind, und dass die Durchdrückpackung sandwichartig zwischen diesen Teilen (32, 34) eingeklemmt ist.

5. Arzneimittelbehältnis nach Anspruch 4, dadurch gekennzeichnet, dass der aus den beiden zusammenklappbaren Teilen (32, 34) und der Durchdrückpackung (41) bestehende "Sandwich" mittels eines Klebstoffs verklebt ist, welcher eine begrenzte Haftkraft aufweist.

6. Arzneimittelbehältnis nach Anspruch 5, dadurch gekennzeichnet, dass, soweit die zusammenklappbaren Teile (32, 34) mit Klebstoff beschichtet sind, diese Beschichtung ein mehrmaliges Zusammenkleben und Lösen ermöglicht.

7. Arzneimittelbehältnis nach Anspruch 4 bis 6, dadurch gekennzeichnet, dass die zusammenklebbaren Teile (32, 34) je 12 Löcher (35) aufweisen.

8. Arzneimittelbehältnis nach einem der Ansprüche 1 bis 7, dadurch gekennzeichnet, dass der Klappdeckel (36) in seiner Schliessstellung durch eine in einen Schlitz (40) einschiebbare Lasche (38) fixierbar ist.

9. Arzneimittelbehältnis nach einem der Ansprüche 1 bis 8, dadurch gekennzeichnet, dass auf der Innenseite des Klappdeckels Gebrauchs-Informationen aufgedruckt sind, oder eine mit diesen Informationen versehene Klebetikette befestigt ist.

10. Arzneimittelbehältnis nach einem der Ansprüche 1 bis 9, dadurch gekennzeichnet, dass die Schachtel aus einem einzigen integralen Zuschnitt (Fig. 1a) und einer Durchdrückpackung (Fig. 1b ) gebildet ist.

## Claims

1. A medicament container for the simultaneous accommodation of two different medicaments, containing one medicament in the form of individual doses in a push-through pack (41), wherein the container is configured as a box with folding lid (36), the push-through pack (41) being fastened to an inwardly foldable part (30), connected to the folding lid, in such a way that the individual doses can easily be removed from the push-through pack, and wherein the box forms a pocket (10) which can be closed by the folding lid and is intended for accommodating transdermal plasters.

2. A medicament container according to claim 1, wherein the push-through pack (41) can (after use) be exchanged.

3. A medicament container according to claim 1 or 2, wherein the inwardly foldable part (30) is articulated with the push-through pack (41) at the front free edge of the folding lid.

4. A medicament container according to one of claims 1 to 3, wherein the inwardly foldable part with the push-through pack (41) is formed itself by two parts (32, 34) which can be folded together and which have holes (35) which are arranged in a "pattern" congruent with the individual dose containers (42) of the push-through pack (41), and wherein the push-through pack is held tightly in sandwich form between these parts (32, 34).

5. A medicament container according to claim 4, wherein the "sandwich" consisting of the two folding parts (32, 34) and the push-through pack (41) is glued by means of an adhesive which has limited adhesion.

6. A medicament container according to claim 5, wherein, to the extent that the folding parts (32, 34) are coated with adhesive, this coating makes it possible to stick them together and detach them repeatedly.

7. A medicament container according to claims 4 to 6, wherein the parts (32, 34) which can be stuck together each have 12 holes (35).

8. A medicament container according to one of claims 1 to 7, wherein the folding lid (36) can be fixed in its closed position by a tab (38) which can be inserted into a slit (40).

9. A medicament container according to one of claims 1 to 8, wherein information on use is printed on the inside of the folding lid, or a sticker provided with this information is attached.

10. A medicament container according to one of claims 1 to 9, wherein the box is formed from a single integral blank (Fig. 1a) and a push-through pack (Fig. 1b).

## Revendications

1. Récipient pour médicaments, servant à la prise simultanée de deux médicaments différents, dont un médicament est contenu sous la forme de doses individuelles dans un embllage thermoformé "à pressage au travers" (41), caractérisé en ce que le récipient est réalisé comme une boîte avec un couvercle rabattable (36), l'emballage thermoformé (41) étant fixé à une partie (30) reliée au couvercle et rabattable vers l'intérieur, de manière que les doses individuelles puissent facilement être retirées de l'emballage thermoformé et que la boîte constitue une poche (10), pouvant être fermée par le couvercle rabattable, pour la réception et le logement de pansements transdermiques.

2. Récipient pour médicaments selon la revendication 1, caractérisé en ce que l'emballage thermoformé (41) est remplaçable (après consommation).

3. Récipient pour médicaments selon la revendication 1 ou 2, caractérisé en ce que la partie (30) rabatabble vers l'intérieur, avec l'emballage thermoformé (41), est articulée sur le bord avant libre du couvercle rabattable.

4. Récipient pour médicaments selon une des revendications 1 à 3, caractérisé en ce que la partie rabattable vers l'intérieur, avec l'emballage thermoformé (41), est elle-même constituée de deux parties (32, 34) pouvant être pliées ensemble et qui présentent des trous (35) disposés suivant un "motif" correspondant à celui des alvéoles (42) contenant les doses individuelles de l'emballage thermoformé (41), et que l'emballage thermoformé est serré en sandwich entre ces parties (32, 34).

5. Récipient pour médicaments selon la revendication 4, caractérisé en ce que le "sandwich" composé des deux parties (32, 34) pouvant être pliées ensemble et de l'emballage thermoformé (41) est assemblé au moyen d'une colle ayant une force d'adhérence limitée.

6. Récipient pour médicaments selon la revendication 5, caractérisé en ce que, au cas où les parties (32, 34) pouvant être pliées ensemble sont revêtues de colle, ce revêtement autorise un collage ensemble et un détachement à plusieurs reprises.

7. Récipient pour médicaments selon les revendications 4 à 6, caractérisé en ce que les parties (32, 34) pouvant, être collées ensemble présentent chacune 12 trous (35).

8. Récipient pour médicaments selon une des revendications 1 à 7, caractérisé en ce que le couvercle rabattable (36) peut être fixé à sa position de fermeture par une languette (38) que l'on peut glisser dans une fente (40).

9. Récipient pour médicaments selon une des revendications 1 à 8, caractérisé en ce que des informations pour l'utilisation sont imprimées sur le côté intérieur du couvercle rabattable ou qu'une étiquette collée pourvue de ces informations est fixée sur le côté intérieur du couvercle rabattable.

10. Récipient pour médicaments selon une des revendications 1 à 9, caractérisé en ce que la boîte est formée d'une seule découpe en une pièce d'un seul tenant (figure 1a) et d'un emballage thermoformé (figure 1b).
